# DEMANDE DE BREVET EUROPEEN

(11) **EP 4 632 499 A1**
(43) Date de publication de la demande: **15.10.2025**
(21) Numéro de dépôt: 25169342.0
(22) Date de dépôt: 09.04.2025
(51) Int. Cl.: G04B 19/253

(54) **SYSTÈME DE CALENDRIER HORLOGER**

(30) Priorité: 10.04.2024 EP 24169550
(71) Demandeur: ROLEX SA, 1211 Genève 26 (CH)
(72) Inventeur: PENNESTRI, Valentine, 01630 Sergy (FR); RUDAZ, Denis, 01170 Segny (FR)
(74) Mandataire: Moinas & Savoye SARL

(57) **Abrégé**

Système (100) de calendrier horloger à saut instantané, le système comprenant :
- un dispositif d'accumulation et de restitution d'énergie comprenant un accumulateur d'énergie (4) et une came (33),
- un mobile des quantièmes (1),
- un mobile des mois (2),
- un premier élément d'indexation (7) du mobile des quantièmes (1),
- un deuxième élément d'indexation (8) du mobile des mois (2),
- un mobile (3) d'entraînement du mobile des quantièmes par restitution d'énergie de l'accumulateur d'énergie (4), et
- un élément (6b) d'entraînement du mobile des mois par restitution d'énergie de l'accumulateur d'énergie (4),
l'élément (6b) d'entraînement du mobile des mois étant agencé et/ou configuré pour limiter le mouvement du mobile des mois à l'issue de l'entraînement du mobile des mois.

## Description

L'invention concerne un système de calendrier horloger. L'invention concerne aussi un mouvement horloger comprenant un tel système de calendrier horloger. L'invention concerne encore une pièce d'horlogerie comprenant un tel mouvement horloger ou un tel système de calendrier horloger. L'invention concerne encore un procédé de fonctionnement d'un tel système de calendrier horloger ou d'un tel mouvement horloger ou d'une telle pièce d'horlogerie. L'invention concerne enfin un mobile indicateur, notamment un mobile indicateur des mois, pour pièce d'horlogerie.

Les calendriers complets sont connus de l'état de l'art horloger. En particulier, l'ouvrage « Les montres calendriers modernes » de B. Humbert recense bon nombre d'exemples de calendriers complets connus des années cinquante. On peut notamment y trouver la description d'une planche de calendrier à quatre indications provenant de Vacheron Constantin qui est caractéristique de l'époque et dans lequel le mobile des quantièmes à 31 dents est ici placé au centre du mouvement. Il est actionné périodiquement par un doigt entraîneur effectuant un tour en 24 heures sous l'effet de la rotation d'une roue des heures, elle-même entraînée par un organe moteur d'un mouvement de base. Le mobile des mois est quant à lui actionné une fois par mois sous l'effet d'un doigt porté par un mobile intermédiaire, similaire ou identique au mobile des quantièmes, lui-même en prise avec le mobile des quantièmes. L'entraînement des indications, qu'il s'agisse de l'indication du quantième ou de l'indication du mois, s'effectue de manière « trainante », à savoir que l'entraînement des indications s'effectue sur plusieurs minutes, voire plusieurs heures. La vitesse de rotation du doigt entraîneur est constante et correspond à la vitesse du mobile de 24h sur lequel le doigt est fixé, lui-même en prise avec la roue des heures. Le passage des indications du quantième et du mois s'effectue ainsi sur plusieurs minutes, voire plusieurs heures, jusqu'à ce que les sautoirs respectifs des mobiles des quantièmes et des mois restituent leur énergie et réindexent lesdits mobiles. Par ailleurs, les indications du quantième et du mois peuvent être déphasées sur une telle plage de temps.

La demande de brevet CH685585 divulgue une dent mobile d'un mobile des quantièmes, qui est rappelée élastiquement à l'encontre d'une came de programmation des mois disposée concentriquement au mobile des quantièmes, de sorte à mettre en œuvre un calendrier annuel à sauts trainants. La chaîne cinématique des quantièmes et celle reliant le mobile des quantièmes au mobile supportant la came de programmation des mois sont particulièrement longues et complexes. Celles-ci induisent notamment un certain nombre d'étagements en contradiction avec un objectif de compacité du calendrier ou du mouvement incorporant un tel calendrier. De surcroît, une telle chaîne est énergivore et ne favorise donc pas la mise en œuvre d'un calendrier complet à sauts instantanés.

La demande de brevet EP1734419 divulgue un calendrier perpétuel à sauts instantanés, qui est susceptible de se présenter sous la forme d'un calendrier complet. À cet effet, le calendrier comprend une came de programmation des mois décentrée par rapport à un mobile des quantièmes, ainsi qu'une came de calendrier se présentant sous la forme d'un limaçon. Ces différentes cames sont prévues pour coopérer avec un certain nombre de râteaux ou leviers, si bien que la construction est particulièrement complexe. En particulier, la came de programmation des mois est prévue pour positionner un levier des mois relié à un râteau prévu pour piloter une bascule dotée d'un cliquet, lui-même prévu pour actionner une dent d'un mobile des quantièmes.

La demande de brevet EP3567438 divulgue un calendrier doté d'un système desmodromique comprenant une came de programmation des mois coopérant avec un suiveur de came, ce dernier étant prévu pour autoriser ou interdire l'escamotage d'une dent montée mobile sur un mobile des quantièmes. La came de programmation des mois est disposée concentriquement au mobile des quantièmes, si bien que le suiveur de came est nécessaire pour établir un lien entre la came des mois et la dent montée mobile ou déplaçable sur le mobile des quantièmes.

Le but de l'invention est de fournir un dispositif d'entraînement horloger permettant d'améliorer les dispositifs connus de l'art antérieur. En particulier, l'invention propose un système de calendrier fiable, simple, alternatif à ceux existants et permettant de s'affranchir de contraintes d'architecture ou de construction.

Selon un premier aspect de l'invention, des objets sont définis par les propositions qui suivent.
1. Système (100) de calendrier horloger à saut instantané, le système comprenant :
   - un dispositif d'accumulation et de restitution d'énergie comprenant un accumulateur d'énergie (4) et une came (33),
   - un mobile des quantièmes (1),
   - un mobile des mois (2),
   - un premier élément d'indexation (7) du mobile des quantièmes (1),
   - un deuxième élément d'indexation (8) du mobile des mois (2),
   - un mobile (3) d'entraînement du mobile des quantièmes par restitution d'énergie de l'accumulateur d'énergie (4), et
   - un élément (6b) d'entraînement du mobile des mois par restitution d'énergie de l'accumulateur d'énergie (4),
   l'élément (6b) d'entraînement du mobile des mois étant agencé et/ou configuré pour limiter le mouvement du mobile des mois à l'issue de l'entraînement du mobile des mois.
2. Système (100) de calendrier horloger selon la proposition 1, caractérisé en ce que le deuxième élément d'indexation (8) du mobile des mois (2) produit un couple de maintien en position du mobile des mois (2) 2 fois inférieur ou 1.5 fois inférieur au couple de maintien en position du mobile des quantièmes (1) produit par le premier élément d'indexation (7) du mobile des quantièmes (1).
3. Système (100) de calendrier horloger selon l'une des propositions 1 et 2, caractérisé en ce que le premier élément d'indexation est un sautoir (7) coopérant avec une denture (1a) du mobile des quantièmes.
4. Système (100) de calendrier horloger selon l'une des propositions 1 à 3, caractérisé en ce que le deuxième élément d'indexation est un sautoir (8) coopérant avec une denture (2a) du mobile des mois.
5. Système (100) de calendrier horloger selon l'une des propositions 1 à 4, caractérisé en ce que le mobile d'entraînement (3) comprend un premier doigt (31), comme une goupille, agencé pour coopérer par contact avec une denture (1a) du mobile des quantièmes.
6. Système (100) de calendrier horloger selon l'une des propositions 1 à 5, caractérisé en ce que le mobile d'entraînement (3) comprend un deuxième doigt (32) agencé pour coopérer par contact avec une dent additionnelle (12b) du mobile des quantièmes.
7. Système (100) de calendrier horloger selon l'une des propositions 1 à 6, caractérisé en ce que le mobile d'entraînement (3) comprend la came (33).
8. Système (100) de calendrier horloger selon l'une des propositions 1 à 7, caractérisé en ce que le mobile des quantièmes (1) est pivoté autour d'un premier axe (A1), en ce que le mobile des mois (2) est pivoté autour d'un deuxième axe (A2) et en ce que le mobile d'entraînement (3) est pivoté autour d'un troisième axe (A3), le premier axe (A1), le deuxième axe (A2) et le troisième axe (A3) étant distincts.
9. Système (100) de calendrier horloger selon la proposition 8, caractérisé en ce que le premier axe (A1) est disposé au centre du système de calendrier (100) et/ou au centre d'un mouvement horloger (200) et/ou au centre d'une pièce d'horlogerie (300).
10. Système (100) de calendrier horloger selon l'une des propositions 1 à 9, caractérisé en ce que l'élément (6b) d'entraînement du mobile des mois comprend un troisième doigt (6b) agencé pour coopérer par contact avec une denture (2a) du mobile des mois.
11. Système (100) de calendrier horloger selon l'une des propositions 1 à 10, caractérisé en ce que l'élément (6b) d'entraînement du mobile des mois comprend une première surface (61b) formant butée pour le mobile des mois (2), la surface (61b) étant agencée pour limiter le mouvement du mobile des mois (2) par coopération avec une deuxième surface (21a) du mobile des mois (2).
12. Système (100) de calendrier horloger selon l'une des propositions 1 à 11, caractérisé en ce que le système comprend :
   - un mobile des jours (5),
   - un troisième élément d'indexation (9) du mobile des jours (5),
   - un troisième élément (38) d'entraînement du mobile des jours par restitution d'énergie de l'accumulateur d'énergie (4).
13. Système (100) de calendrier horloger selon l'une des propositions 1 à 12, caractérisé en ce que le troisième élément (38) d'entraînement du mobile des jours est agencé et/ou configuré pour limiter le mouvement du mobile des jours à l'issue de l'entraînement du mobile des jours.
14. Système (100) de calendrier horloger selon l'une des propositions 1 à 13, caractérisé en ce que le système est un système de calendrier simple ou annuel ou semi-perpétuel ou perpétuel.
15. Mouvement horloger (200) comprenant un système selon l'une des propositions 1 à 14.
16. Pièce d'horlogerie (300), en particulier montre bracelet, comprenant un système (100) selon l'une des propositions 1 à 14 et/ou un mouvement horloger selon la proposition 15.

Selon un deuxième aspect de l'invention, des objets sont définis par les propositions qui suivent.
17. Système (100) de calendrier horloger, le système comprenant :
   - un mobile des quantièmes (1) pivoté autour d'un premier axe (A1) ;
   - un premier élément (32) d'entraînement du mobile des quantièmes, comme un doigt,
   - un deuxième élément (12) d'entraînement du mobile des quantièmes, comprenant par exemple une dent (12a) d'entraînement du mobile des quantièmes, le deuxième élément (12) d'entraînement étant monté mobile sur le mobile des quantièmes (1) entre une position escamotée et une position d'entraînement, et
   - une came des mois (22) pivotée autour d'un deuxième axe (A2),

   la came des mois (22) étant agencée pour coopérer avec le deuxième élément (12) d'entraînement du mobile des quantièmes de sorte à, selon la position de la came des mois (22), autoriser ou interdire l'escamotage du deuxième élément (12) d'entraînement du mobile des quantièmes, et
   les premier et deuxième axes étant distincts.
18. Système (100) de calendrier horloger selon la proposition 17, caractérisé en ce que la came des mois (22) est agencée de sorte que :
   - au moins une première position de la came des mois (22) autorise l'escamotage du deuxième élément (12) d'entraînement du mobile des quantièmes sous l'action du premier élément (32) d'entraînement du mobile des quantièmes, et
   - au moins une deuxième position de la came des mois (22) interdit, par contact direct de la came des mois (22) avec le deuxième élément (12) d'entraînement du mobile des quantièmes, l'escamotage du deuxième élément (12) d'entraînement du mobile des quantièmes sous l'action du premier élément (32) d'entraînement du mobile des quantièmes.
19. Système (100) de calendrier horloger selon l'une des propositions 17 et 18, caractérisé en ce que le système (100) de calendrier horloger comprend un organe d'affichage des mois, l'organe d'affichage des mois et la came des mois (22) formant un seul et même composant (24).
20. Système (100) de calendrier horloger selon l'une des propositions 17 à 19, caractérisé en ce que le deuxième élément (12) d'entraînement du mobile des quantièmes comprend un levier pivoté autour d'un troisième axe (A12) sur le mobile des quantièmes (1).
21. Système (100) de calendrier horloger selon la proposition 20, caractérisé en ce que l'amplitude de pivotement du levier (12) autour du troisième axe (A12) est d'environ 7° ou d'environ 0.5 mm au niveau d'une conformation (12b) du deuxième élément (12) d'entraînement du mobile des quantièmes, comme une goupille (12b), destinée à venir en contact avec la came des mois (22).
22. Système (100) de calendrier horloger selon l'une des propositions 17 à 21, caractérisé en ce que le système (100) de calendrier horloger comprend :
   - un premier élément (11a) de limitation du déplacement du deuxième élément (12) d'entraînement du mobile des quantièmes relativement au mobile des quantièmes (1), comme une goupille, et
   - un deuxième élément (12c) de limitation du déplacement du deuxième élément (12) d'entraînement du mobile des quantièmes relativement au mobile des quantièmes (1), comme une lumière,
   les premier et deuxième éléments de limitation coopérant entre eux.
23. Système (100) de calendrier horloger selon l'une des propositions 17 à 22, caractérisé en ce que le système (100) de calendrier horloger est un système de calendrier annuel ou semi-perpétuel ou perpétuel.
24. Système (100) de calendrier horloger selon l'une des propositions 17 à 23, caractérisé en ce que le système (100) de calendrier horloger comprend un dispositif d'accumulation et de restitution d'énergie comprenant un accumulateur d'énergie (4) et une came (33) de sorte à constituer un système de calendrier à saut(s) instantané(s).
25. Système (100) de calendrier horloger selon l'une des propositions 17 à 24, caractérisé en ce que le système (100) de calendrier horloger comprend un mobile (3) d'entraînement du mobile des quantièmes (1), le mobile d'entraînement incluant le premier élément (32) d'entraînement du mobile des quantièmes (1) et un troisième élément (31) d'entraînement du mobile des quantièmes (1).
26. Système (100) de calendrier horloger selon les propositions 24 et 25, caractérisé en ce que le système (100) de calendrier horloger comprend la came (33).
27. Système (100) de calendrier horloger selon l'une des propositions 17 à 26, caractérisé en ce que le mobile (3) d'entraînement du mobile des quantièmes (1) est pivoté autour d'un troisième axe (A3) distinct du premier axe (A1) et du deuxième axe (A2), en particulier parallèle au premier axe (A1) et au deuxième axe (A2).
28. Système (100) de calendrier horloger selon l'une des propositions 17 à 27, caractérisé en ce que le système comprend :
   - un troisième élément (31) d'entraînement du mobile des quantièmes, comme un doigt ou une goupille,
   - un quatrième élément (1a) d'entraînement du mobile des quantièmes, comprenant par exemple une denture (1a) d'entraînement du mobile des quantièmes, en particulier une denture externe (1a) d'entraînement du mobile des quantièmes.
29. Système (100) de calendrier horloger selon l'une des propositions 17 à 28, caractérisé en ce que le système comprend un bâti (99) et en ce que les premier et deuxième axes sont des axes fixes relativement au bâti (99).
30. Système (100) de calendrier horloger selon l'une des propositions 17 à 29, caractérisé en ce que le système est agencé de sorte que le deuxième élément (12) d'entraînement du mobile des quantièmes est escamotable librement.
31. Système (100) de calendrier horloger selon l'une des propositions 17 à 30, caractérisé en ce que le système est agencé de sorte que le deuxième élément (12) d'entraînement du mobile des quantièmes agit directement par contact avec la came des mois (22).
32. Système (100) de calendrier horloger selon l'une des propositions 17 à 31, caractérisé en ce que le système comprend un mobile des mois (2) incluant :
   - un disque indicateur des mois (23), et
   - la came des mois (22),

   le disque indicateur des mois et la came des mois formant un ensemble monobloc obtenu par usinage dans la masse de l'ensemble ou par assemblage du disque indicateur des mois et de la came des mois, notamment par collage et/ou soudage et/ou brasage,
      et/ou
   la came des mois présentant une forme annulaire,
      et/ou
   le disque indicateur (23) étant inscrit dans un premier cylindre de diamètre D1, la came (22) étant inscrite dans un deuxième cylindre de diamètre D2 et la came présentant une ouverture (221) dans laquelle on peut inscrire un troisième cylindre de diamètre D3, les diamètres D1, D2 et D3 étant tels que
   D2 < D1, en particulier D2 < 0.9 x D1, et
   D2>D3, en particulier D2>D3 > 0.5 × D2, en particulier D2>D3 > 0.8 × D2
33. Mouvement horloger (200) comprenant un système selon l'une des propositions 17 à 32.
34. Pièce d'horlogerie (300), en particulier montre bracelet, comprenant un système (100) selon l'une des propositions 17 à 32 et/ou un mouvement horloger selon la proposition 33.
35. Procédé de fonctionnement d'un système (100) de calendrier horloger selon l'une des propositions 17 à 32 ou d'un mouvement horloger (200) selon la proposition 33 ou d'une pièce d'horlogerie (300) selon la proposition 34, le procédé comprenant les étapes suivantes :
   - Positionnement de la came des mois (22) dans une première position, et action du premier élément (32) d'entraînement du mobile des quantièmes sur le deuxième élément (12) d'entraînement du mobile des quantièmes de sorte à entraîner le mobile des quantièmes, et
   - Positionnement de la came des mois (22) dans une deuxième position, et action du premier élément (32) d'entraînement du mobile des quantièmes sur le deuxième élément (12) d'entraînement du mobile des quantièmes de sorte à escamoter le deuxième élément (12) d'entraînement du mobile des quantièmes sans entraîner le mobile des quantièmes.
36. Mobile indicateur (2), notamment mobile indicateur des mois (2), pour système (100) de calendrier horloger, le mobile indicateur (2) incluant :
   - un axe (A2),
   - un disque indicateur (23), et
   - une came (22),

   le disque indicateur et la came formant un ensemble monobloc obtenu par usinage dans la masse de l'ensemble ou par assemblage du disque indicateur et de la came, notamment par collage et/ou soudage et/ou brasage,
      et/ou
   la came présentant une forme annulaire,
      et/ou
   le disque indicateur (23) étant inscrit dans un premier cylindre de diamètre D1, la came (22) étant inscrite dans un deuxième cylindre de diamètre D2 et la came présentant une ouverture (221) dans laquelle on peut inscrire un troisième cylindre de diamètre D3, les diamètres D1, D2 et D3 étant tels que
   D2 < D1, en particulier D2 < 0.9 x D1, et
   D2>D3, en particulier D2>D3 > 0.5 × D2, en particulier D2>D3 > 0.8 × D2.

Sauf incompatibilité technique ou logique, tout objet selon le premier aspect de l'invention peut être combiné à tout objet selon le deuxième aspect de l'invention.

Les dessins annexés représentent, à titre d'exemple, un mode de réalisation d'une pièce d'horlogerie selon l'invention.
La figure 1 est une vue d'un mode de réalisation d'une pièce d'horlogerie selon l'invention.
La figure 2 est une vue d'un système de calendrier utilisé dans le mode de réalisation de la pièce d'horlogerie selon l'invention.
La figure 3 est une vue d'un système d'entraînement de calendrier utilisé dans le mode de réalisation de la pièce d'horlogerie selon l'invention.
La figure 4 est une vue en perspective éclatée d'un mobile d'entraînement utilisé dans le mode de réalisation de la pièce d'horlogerie selon l'invention.
La figure 5 est une vue en coupe axiale d'un mobile des mois utilisé dans le mode de réalisation de la pièce d'horlogerie selon l'invention.
La figure 6 est une vue du système de calendrier le 30 avril juste avant minuit.
La figure 7 est une vue du système de calendrier lors du saut d'affichage du 30 avril au 1^{er} mai, dans une première phase de saut.
La figure 8 est une vue de détail du système de calendrier dans sa configuration de la figure 7, cette vue détaillant l'interaction des mobiles de quantième et des mois.
La figure 9 est une vue du système de calendrier lors du saut d'affichage du 30 avril au 1^{er} mai, dans une deuxième phase de saut.
La figure 10 est une vue du système de calendrier juste après le saut d'affichage du 30 avril au 1^{er} mai.
La figure 11 est une vue du système de calendrier lors du saut d'affichage du 30 mai au 31 mai, dans une première phase de saut.
La figure 12 est une vue de détail du système de calendrier dans sa configuration de la figure 11, cette vue détaillant l'interaction des mobiles de quantième et des mois.
La figure 13 est une vue du système de calendrier lors du saut d'affichage du 30 mai au 31 mai, dans une deuxième phase de saut.

Un mode de réalisation d'une pièce d'horlogerie est décrit ci-après en référence aux figures 1 à 13.

La pièce d'horlogerie 300 est par exemple une montre, en particulier une montre bracelet. La pièce d'horlogerie 300 comprend un mouvement horloger 200 destiné à être monté dans un boîtier ou une boîte de pièce d'horlogerie afin de le protéger de l'environnement extérieur.

Le mouvement horloger 200 est un mouvement mécanique, notamment un mouvement automatique, ou un mouvement hybride ou un mouvement électronique.

Le mouvement horloger 200 comprend un système de calendrier horloger 100. Le système 100 de calendrier horloger est de préférence un système à saut instantané. Le système de calendrier peut être un système de calendrier simple ou annuel ou semi-perpétuel ou perpétuel.

Selon un premier aspect, le système de calendrier horloger 100 comprend :
- un dispositif d'accumulation et de restitution d'énergie comprenant un accumulateur d'énergie 4 et une came 33,
- un mobile des quantièmes 1,
- un mobile des mois 2,
- un élément d'indexation 7 du mobile des quantièmes 1,
- un élément d'indexation 8 du mobile des mois 2,
- un mobile 3 d'entraînement du mobile des quantièmes par restitution d'énergie de l'accumulateur d'énergie 4, et
- un élément 6b d'entraînement du mobile des mois par restitution d'énergie de l'accumulateur d'énergie 4.

L'élément 6b d'entraînement du mobile des mois est agencé et/ou configuré pour limiter le mouvement du mobile des mois à l'issue de l'entraînement du mobile des mois.

Selon un deuxième aspect, le système de calendrier horloger 100 comprend :
- le mobile des quantièmes 1 pivoté autour d'un axe A1 ;
- un élément 32 d'entraînement du mobile des quantièmes, comme un doigt 32,
- un élément 12 d'entraînement du mobile des quantièmes, comprenant par exemple une dent 12a d'entraînement du mobile des quantièmes, l'élément 12 d'entraînement étant monté mobile sur le mobile des quantièmes 1 entre une position escamotée et une position d'entraînement, et
- une came des mois 22 pivoté autour d'un axe A2,

la came des mois 22 étant agencée pour coopérer avec l'élément 12 d'entraînement du mobile des quantièmes de sorte à, selon la position de la came des mois 22, autoriser ou interdire l'escamotage de l'élément 12 d'entraînement du mobile des quantièmes, notamment sous l'action de l'élément 32 d'entraînement du mobile des quantièmes, et
les axes A1 et A2 étant distincts.

Avantageusement, la came des mois 22 est agencée de sorte que :
- au moins une première position de la came des mois 22 autorise l'escamotage de l'élément 12 d'entraînement du mobile des quantièmes sous l'action de l'élément 32 d'entraînement du mobile des quantièmes, et
- au moins une deuxième position de la came des mois 22 interdit, par contact direct de la came des mois 22 avec l'élément 12 d'entraînement du mobile des quantièmes, l'escamotage de l'élément 12 d'entraînement du mobile des quantièmes sous l'action de l'élément 32 d'entraînement du mobile des quantièmes.

Le mobile des quantièmes 1 est, dans ce mode de réalisation, positionné selon l'axe A1 au centre du système de calendrier 100 ou d'un module de calendrier ou du mouvement 200 incorporant le système de calendrier 100. Le mobile des quantièmes 1 comprend une roue 11 dotée de 31 dents 1a, ainsi qu'un levier 12 monté mobile ou déplaçable en rotation sur la roue 11 autour d'un axe A12 comme représenté sur les figures 1 et 2. Le levier 12 constitue l'élément 12 d'entraînement monté mobile sur le mobile des quantièmes 1 entre une position escamotée (représentée sur les figures 11 et 12) et une position d'entraînement (représentée notamment sur les figures 7 et 8). L'amplitude de pivotement du levier 12 autour de l'axe A12 est d'environ 7° ou d'environ 0.5 mm au niveau d'une conformation 12b du levier 12, comme une goupille 12b, destinée à venir en contact avec la came des mois. De préférence, pour définir cette amplitude, le système comprend :
- un élément 11a de limitation du déplacement du levier 12 relativement au mobile des quantièmes 1, comme une goupille, et
- un élément 12c de limitation du déplacement du levier 12 relativement au mobile des quantièmes 1, comme une lumière,
ces éléments 11a et 12c de limitation coopérant entre eux pour limiter le déplacement du levier 12 relativement à la roue 11.

Le levier 12 est prévu pour coopérer directement avec le mobile 2 des mois pivoté autour de l'axe A2, en particulier avec la came 22 de programmation des mois montée ou fixée sur un pignon 21 des mois, comme représenté sur la figure 2. La came 22 des mois comprend des portions circulaires 22a et des saillies radiales 22b. Ces saillies radiales 22b sont chacune configurées et/ou agencées pour faire office de butée à l'encontre de la conformation 12b du levier 12.

La coopération directe entre le levier 12 et la came 22 des mois, en particulier le contact entre la goupille 12b et une saillie 22b, permet d'entraîner le calendrier sur un pas supplémentaire à la fin d'un mois de 30 jours ou éventuellement d'un mois de moins de 30 jours (correspondant au mois de février), comme cela est décrit plus bas.

Avantageusement, le levier 12 est agencé pour que la conformation 12b se déplace sensiblement orthoradialement relativement à l'axe A1 ou en formant un angle inférieur à 45° avec la direction orthoradiale à l'axe A1 lors de l'escamotage du levier 12.

Les mobiles 1 et 2 sont tous deux entraînés de manière instantanée sous l'effet notamment du mobile 3 d'entraînement. Le mobile 3 est pivoté autour d'un axe A3. Le mobile 3 effectue une révolution complète toutes les 24 heures autour de son axe A3. Le mobile 3 comprend un élément 31, comme un doigt ou une goupille 31, qui, toutes les 24 heures, est prévu pour entraîner d'un pas angulaire le mobile 1 en coopérant par contact avec l'une des dents 1a de la roue 11. Le mobile 3 comprend également l'élément d'entraînement 32 qui est prévu pour exercer une action sur le levier 12, en particulier sur la dent 12a du levier, à la fin de chaque mois. Comme il est décrit plus bas, l'action a pour effet :
- d'escamoter le levier 12 à la fin des mois longs, et
- d'entraîner le mobile 1 à la fin des mois courts.

L'instantanéité des sauts est opérée par l'accumulateur d'énergie 4, qui est prévu pour coopérer avec la came 33 du mobile 3. L'accumulateur 4 comprend une bascule 41 rappelée à l'encontre de la came 33 par un ressort 42. La bascule 41 et le ressort 42 peuvent être obtenus par assemblage permanent de plusieurs pièces, ou venus de matière (obtenus par mise en forme d'un seul bloc de matière) afin de former un seul et même composant 4. La coopération entre la bascule 41 et la came 33 s'effectue de préférence par l'intermédiaire d'un galet 43 monté mobile en rotation au niveau d'une portion, en particulier d'une extrémité, de la bascule 41.

Le mobile 3 comprend aussi une roue 34 qui lui permet d'être relié, notamment par engrènement, à un mouvement de base via une chaîne cinématique adéquate, en particulier à une roue des heures (non représentée). Les doigts 31, 32 et la came 33 sont avantageusement reliés à cette roue 34 par l'intermédiaire d'un dispositif de liaison unidirectionnelle 35. Ce dispositif comprend un cliquet élastique 36 reliant la roue 34 à un disque 37 sur lequel sont montés les doigts 31, 32. En particulier, le cliquet élastique 36 agit sur une conformation de la roue 34 et une conformation du disque 37 de sorte à induire une rotation en sens anti-horaire des éléments 31, 32, 33 sous l'effet d'une rotation en sens anti-horaire de la roue 34. Lorsque la roue 34 est entraînée en sens horaire, les éléments 31, 32, 33 ne sont pas entraînés et restent positionnés sous l'effet de la bascule 41 et de son ressort 42 qui agissent à l'encontre de la came 33.

Dans le mode de réalisation représenté, le disque 37 comprend également un élément d'entraînement 38, comme un doigt 38 qui, toutes les 24 heures, est prévu pour entraîner, d'un pas angulaire, un mobile des jours 5 en coopérant par contact avec l'une des sept dents 5a d'une roue ou d'une étoile 51.

Ainsi, le mobile 3 est prévu pour entraîner de manière instantanée :
- le mobile des quantièmes 1, et ce une fois par jour ou une fois toutes les 24 heures,
- le mobile des jours 5, et ce une fois par jour ou une fois toutes les 24 heures, et
- le mobile des mois 2, et ce une fois par mois.

Le mobile des mois 2 est relié au mobile des quantièmes 1 par le biais d'une chaîne cinématique particulièrement simple qui se réduit à un mobile intermédiaire 6 comprenant une roue 61 dont les 31 dents 6a sont en prise avec les 31 dents 1a de la roue 11, ainsi qu'un doigt 6b prévu pour entraîner d'un pas angulaire le mobile 2 en coopérant par contact avec l'une des dents 2a du pignon 21 solidaire de la came 22 des mois.

De préférence, chacun des mobiles 1, 2, 5 est indexé en position par respectivement un élément d'indexation ou sautoir 7, 8, 9, ce qui permet de maintenir les organes indicateurs des quantièmes, des jours, et des mois en position d'affichage. Le sautoir 7 coopère avec la denture 1a du mobile des quantièmes. Le sautoir 8 coopère avec la denture 2a du mobile des mois. Le sautoir 9 coopère avec une denture 51a de la roue ou de l'étoile 51.

L'organe indicateur des quantièmes peut être une aiguille centrale 13, et les organes indicateurs des mois et des jours peuvent être des disques 23 et 53 comme représenté sur la figure 1.

De préférence, la came 22 et le disque 23 ne forment qu'un seul et même composant 24. Autrement dit, les portions circulaires 22a et les saillies radiales 22b sont fabriquées ou formées directement sous le disque 23, du côté opposé de celui des indications des mois. Les portions circulaires 22a sont optionnelles dans la mise en œuvre du système de calendrier. Ainsi, seules les saillies radiales 22b pourraient être fabriquées ou formées directement sur le disque 23.

Par ailleurs, la mise en œuvre du système de calendrier annuel est particulièrement simple et compacte, avec une chaîne cinématique se réduisant seulement à :
- un mobile intermédiaire 6, et
- une came 22, et un organe indicateur des mois 23 se réduisant simplement à un même composant 24.

Dans un mode de réalisation alternatif, on pourrait même imaginer rapporter le doigt 6b directement sur le mobile 1, de sorte que le mobile 1 puisse entraîner directement le mobile 2 des mois et se passer du mobile intermédiaire 6.

Cet agencement est rendu possible par le fait que la came 22, pivotée selon l'axe A2, est décentrée par rapport au mobile 1 des quantièmes pivoté selon l'axe A1. Autrement dit, la came 22 est désaxée ou décentrée par rapport au mobile des quantièmes 1 sur lequel le levier 12 prévu pour coopérer avec la came 22 est monté mobile ou déplaçable, ce qui a pour avantage de faire cohabiter le plus simplement possible l'organe indicateur des quantièmes avec l'organe indicateur des mois.

Par ailleurs, les sauts de ces organes sont parfaitement instantanés et synchronisés grâce à l'accumulateur d'énergie 4, au mobile 3, et au doigt 6b. Comme mentionné précédemment, le doigt 6b est agencé et/ou configuré pour limiter le mouvement du mobile 2 des mois à l'issue de l'entraînement du mobile 2 des mois. Pour ce faire, le doigt 6b est configuré et/ou agencé de sorte à constituer une butée du pignon 21 à l'issue du passage de la date. A cet effet, le doigt 6b comprend une surface 61b formant butée pour le mobile des mois 2. En effet, après avoir entraîné une dent 2a de la denture 21, le doigt 6b est immobilisé 24 heures dans une position où il constitue, en particulier où la surface 61b constitue, une butée pour limiter le mouvement du mobile des mois 2 par coopération avec une surface 21a du mobile des mois 2. Ainsi, la surface 61b constitue une butée pour la dent de la denture 21 se trouvant juste après la dent qui vient d'être entraînée, en particulier pour la surface 21a de cette dent. Ce principe de fonctionnement permet ainsi de réduire autant que possible le couple de maintien du sautoir 8, tout en évitant tout risque de saut additionnel involontaire de l'organe d'affichage des mois à l'issue du passage de la date. Ce couple de maintien peut d'autant être minimisé que le mobile des mois 2 est simplifié autant que faire se peut en intégrant la came 22 et l'organe 23 au sein d'un même composant 24. Le mobile 2 peut ainsi se réduire ainsi à deux composants, à savoir un pignon 21 indexé en position par le sautoir 8 et un composant 24 intégrant l'organe d'affichage 23 et la came de programmation des mois 22. Ainsi, il est possible de dimensionner le système de calendrier de sorte que l'élément d'indexation 8 du mobile des mois 2 produit un couple de maintien en position du mobile des mois 2 fois inférieur ou 1.5 fois inférieur au couple de maintien en position du mobile des quantièmes produit par l'élément d'indexation 7 du mobile des quantièmes 1.

De manière similaire au doigt 6b, l'élément 38 d'entraînement du mobile des jours peut être agencé et/ou configuré pour limiter le mouvement du mobile des jours à l'issue de l'entraînement d'un pas angulaire du mobile des jours 5.

Un mode d'exécution d'un procédé de fonctionnement du système 100 de calendrier horloger décrit précédemment ou du mouvement horloger 200 décrit précédemment ou de la pièce d'horlogerie 300 décrite précédemment va maintenant être décrit.

Le procédé comprend les étapes suivantes :
- Positionnement de la came des mois 22 dans une première position, et action de l'élément 32 d'entraînement du mobile des quantièmes sur l'élément 12 d'entraînement du mobile des quantièmes de sorte à entraîner le mobile des quantièmes, cette étape se produisant à la fin des mois courts (avril, juin, septembre, novembre), et
- Positionnement de la came des mois 22 dans une deuxième position, et action de l'élément 32 d'entraînement du mobile des quantièmes sur l'élément 12 d'entraînement du mobile des quantièmes de sorte à escamoter l'élément 12 d'entraînement du mobile des quantièmes sans entraîner le mobile des quantièmes, cette étape se produisant à la fin des mois longs (janvier, mars, mai, juillet, août, octobre, décembre).

La figure 6 représente le système de calendrier le 30 avril, juste avant minuit, à savoir juste avant le saut des indications du calendrier. Dans cette configuration, le galet 43 se trouve au sommet 33a de la came 33. L'accumulateur d'énergie 4 est ainsi prêt à restituer l'énergie accumulée à minuit de sorte à engendrer une rotation des doigts 31, 32 qui se trouvent, dans ce mouvement, solidaires en rotation de la came 33.

La figure 7 représente le système de calendrier lors d'une première phase du saut des indications du calendrier. Étant donné que le mois d'avril est un mois comprenant 30 jours, la goupille 12b est prévue pour venir buter à l'encontre d'une saillie 22b de la came de programmation des mois 22, sous l'effet de l'action de la dent 32 à l'encontre de la dent 12a, comme cela est plus particulièrement visible sur la figure 8. Le fait que la goupille 12b bute à l'encontre de la saillie 22b empêche toute rotation du levier autour de l'axe A12, et engendre ainsi une rotation du mobile 1 d'un pas angulaire autour de l'axe A1.

La figure 9 représente le système de calendrier lors d'une deuxième phase du saut des indications du calendrier. Le doigt 31 mène une dent 1a de la roue 11 de sorte que le mobile 1 tourne d'un pas angulaire supplémentaire autour de l'axe A1. Durant cette phase, le mobile 6 tourne également d'un pas angulaire autour de l'axe A6, si bien que le doigt 6b mène une dent 2a du mobile des mois 2, et permet ainsi une rotation du mobile 2, en particulier de la came 22 et de l'organe d'affichage 23, sur un pas angulaire.

Durant la première phase, le doigt 32 fournit un effort à l'encontre du sautoir 7 jusqu'à ce que ce dernier restitue l'énergie accumulée par son ressort de rappel. Durant la deuxième phase, le doigt 31 fournit un effort à l'encontre du sautoir 7, à l'encontre du sautoir 8 (et à l'encontre du sautoir 9 si le système de calendrier comprend un dispositif d'affichage des jours), jusqu'à ce que ces derniers restituent l'énergie accumulée par leur ressort de rappel respectif. Comme vu précédemment, le couple produit par le sautoir 8 à l'encontre du mobile 2 est 2 fois inférieur ou 1.5 fois inférieur au couple produit par le sautoir 7 à l'encontre du mobile 1. Un tel choix permet de minimiser l'énergie accumulée par l'accumulateur 4, et permet ainsi de minimiser les variations d'amplitude de l'oscillateur du mouvement entraînant le système de calendrier. Un tel choix est favorisé par le fait que l'inertie du mobile 2 est minimisée grâce au fait que la came 22 est intégrée à l'organe 23, ces éléments ne faisant qu'un au sein d'un même composant 24.

Comme vu précédemment, afin de sécuriser le fonctionnement du système de calendrier, et notamment éviter tout risque de saut additionnel involontaire, le doigt 6b est prévu pour rester dans la denture 2a du mobile 2 une fois le saut de date effectué. Dans cette configuration, le doigt 31 se trouve également dans la denture 1a de la roue 11, et le galet 43 se trouve dans un creux 33b de la came 33.

La figure 10 représente le système de calendrier le 1^{er} mai, juste après minuit, à savoir juste après le saut des indications du calendrier. Le galet 43 se trouve bien dans le creux 33b de la came 33, tandis que le doigt 6b se trouve dans la denture 2a et constitue ainsi une butée à l'encontre de laquelle une dent 2a (successive à celle qui vient d'être menée) est susceptible de buter.

Les figures 11 à 13 représentent le système de calendrier lors du passage de la date du 30 mai au 31 mai. Lors d'une première phase du saut des indications du calendrier illustrée par les figures 11 et 12, le contact entre le doigt 32 et la dent 12a escamote le levier 12 autour de l'axe A12 car la goupille 12b est libre de se mouvoir en regard d'une portion circulaire 22a de la came de programmation des mois 22. Le mobile 1 n'est donc pas entraîné en rotation autour de l'axe A1. Ce n'est que lorsque le doigt 31 entre en contact avec une dent 1a de la roue 11 que le mobile 1 est apte à être entraîné d'un pas angulaire autour de l'axe A1, générant ainsi le passage de date du 30 au 31 mai. Comme vu précédemment, les portions circulaires 22a sont ainsi facultatives.

Quel que soit le mode de réalisation ou la variante, l'organe d'affichage 23 est préférentiellement un disque sur lequel au moins des butées 22b peuvent être usinées ou rapportées (les portions 22a étant optionnelles dans le fonctionnement du calendrier).

Quel que soit le mode de réalisation ou la variante, l'organe d'affichage des quantièmes est préférentiellement une aiguille 13, ce qui permet de minimiser l'inertie du mobile 1. Alternativement, l'organe 13 pourrait se présenter sous la forme d'un disque.

Quel que soit le mode de réalisation ou la variante, l'indication d'autres informations temporelles est optionnelle. Il peut s'agir, par exemple, d'une indication des jours comme illustré. Alternativement ou complémentairement, il peut, par exemple, s'agir d'une indication des phases de Lune. Dans le cas particulier de l'affichage des jours représenté sur les illustrations, le doigt 38 constitue une butée du pignon 51 à l'issue du passage de la date, en particulier de la denture 5a comme représenté sur la figure 2. Ce principe de fonctionnement permet ainsi de réduire autant que possible le couple de maintien du sautoir 9, tout en évitant tout risque de saut additionnel involontaire de l'organe d'affichage des jours à l'issue du passage de la date.

Quel que soit le mode de réalisation ou la variante, le mobile du mois et/ou le mobile des jours peuvent comprendre des pignons à une seule denture (comme c'est le cas du pignon 21 représenté sur les figures) ou à denture dédoublée (comme c'est le cas du pignon 51 représenté sur les figures). Dans ce dernier cas de figure, le fait de dédoubler la denture permet d'optimiser chacune des dentures en regard de leur fonction respective. Par exemple, la denture 5a comprend une denture 51a présentant une succession de créneaux afin de coopérer au mieux avec le doigt 38 du mobile 3, ainsi qu'une denture 51b formant une étoile de sorte à coopérer au mieux avec le bec de sautoir 9.

Quel que soit le mode de réalisation ou la variante, de préférence, l'entraînement du mobile 1 (et du levier 12) par les éléments 31 et 32 est direct, et s'effectue donc indépendamment de toute bascule intermédiaire ou de tout levier intermédiaire.

Quel que soit le mode de réalisation ou la variante, le mobile des quantièmes 1 peut être pivoté autour d'un premier axe A1, le mobile des mois 2 peut être pivoté autour d'un deuxième axe A2 et le mobile d'entraînement 3 peut être pivoté autour d'un troisième axe A3, le premier axe A1, le deuxième axe A2 et le troisième axe A3 étant de préférence distincts.

Quel que soit le mode de réalisation ou la variante, le premier axe A1 est de préférence disposé au centre du système de calendrier 100 et/ou au centre du mouvement horloger 200 et/ou au centre de la pièce d'horlogerie 300.

Quel que soit le mode de réalisation ou la variante, le système 100 de calendrier horloger peut comprendre un bâti 99 (représenté schématiquement sur la figure 1) et les premier et deuxième axes peuvent être des axes fixes relativement au bâti 99. En particulier, le mobile des des quantièmes 1 peut être pivoté directement sur le bâti 99 et la came des mois peut être pivoté directement sur le bâti 99.

Quel que soit le mode de réalisation ou la variante, le système 100 de calendrier horloger peut être agencé de sorte que le deuxième élément 12 d'entraînement du mobile des quantièmes est escamotable librement. Par « escamotable librement », on entend que le système de calendrier horloger est dépourvu d'un ressort contre lequel il faut agir pour escamoter le deuxième élément 12 d'entraînement du mobile des quantièmes.

Quel que soit le mode de réalisation ou la variante, le système 100 de calendrier horloger peut être agencé de sorte que le deuxième élément 12 d'entraînement du mobile des quantièmes agit directement par contact avec la came des mois 22.

Quel que soit le mode de réalisation ou la variante, le mobile 2, notamment le mobile des mois 2, peut inclure :
- le disque indicateur, notamment le disque indicateur des mois 23, et
- la came, notamment la came des mois 22.

Le mobile peut présenter toutes combinaisons des caractéristiques qui suivent :
- Le disque indicateur et la came peuvent former un ensemble monobloc obtenu par usinage dans la masse de l'ensemble ou par assemblage du disque indicateur et de la came, notamment par collage et/ou soudage et/ou brasage. Ainsi, dans certaines réalisation, le disque indicateur et la came peuvent être réalisés en différents matériaux.
- La came peut présenter une forme annulaire.
- Comme illustré sur la figure 5, le disque indicateur 23 peut être inscrit dans un premier cylindre de diamètre D1, la came 22 peut être inscrite dans un deuxième cylindre de diamètre D2 et la came peut présenter une ouverture 221 dans laquelle on peut inscrire un troisième cylindre de diamètre D3, les diamètres D1, D2 et D3 étant tels que
   D2 < D1, en particulier D2 < 0.9 x D1, et
   D2>D3, en particulier D2>D3 > 0.5 × D2, en particulier D2>D3 > 0.8 × D2.
- La came 22 peut être une came annuelle des mois (came de 12 mois, effectuant un tour complet en 12 mois).
- La came 22 peut être agencée pour tourner unidirectionnellement relativement au bâti 99 autour de son axe A2, comme éventuellement les autres disques du système de calendrier.

Les indications des quantièmes et des mois (et éventuellement des jours et des phases de la Lune) pourront être corrigées à la tige ou bien par le biais de correcteurs dédiés.

De préférence, dans toute cette demande, par « saut instantané », nous entendons un saut d'une durée de quelques fractions de seconde, typiquement de l'ordre d'environ un centième de seconde ou d'environ un vingt-cinquième de seconde ou encore d'environ un dixième de seconde.

Autrement dit, les solutions décrites plus haut sont remarquables en ce que :
- l'organe d'affichage des mois est entraîné instantanément sous l'effet de la restitution d'une énergie accumulée par l'accumulateur d'énergie et par la came de calendrier, le calendrier étant simple, annuel, ou perpétuel, ce qui permet d'aboutir à la définition d'un calendrier complet particulièrement performant,
- la came de programmation des mois est décentrée par rapport à un mobile des quantièmes, ce qui permet d'aboutir à la définition d'un calendrier annuel, ou perpétuel, particulièrement compact.

Avantageusement, la came est comprise dans l'organe d'affichage des mois, ce qui permet de gagner encore en compacité tout en minimisant l'inertie du mobile des mois.

Les solutions sont aussi remarquables en ce que le dispositif permettant de distinguer les mois courts des mois longs est encore simplifié par rapport au dispositif desmodromique connu de la demande EP3567438A1, tout en étant particulièrement compact grâce au fait que la came de programmation des mois est décentrée par rapport à un mobile des quantièmes et que celle-ci est, qui plus est, comprise dans l'organe d'affichage des mois.

Les solutions sont plus simples que celle décrite au sein de la demande EP3567438, grâce au fait que la dent ou le levier monté mobile ou déplaçable sur le mobile des quantièmes coopère directement avec une came de programmation des mois décentrée (ou désaxée) par rapport au mobile des quantièmes, et ce indépendamment de tout suiveur. Un tel agencement de came de programmation des mois permet de simplifier, notamment de rendre plus compacte, la chaîne reliant le mobile des quantièmes au mobile supportant ladite came de programmation, notamment en regard de celle connue de la demande CH685585.

Bien entendu, dans tout ce document, par « un élément inscrit dans un cylindre ayant un diamètre D », on entend que le diamètre D est le plus petit diamètre tel que l'élément est inclus dans le cylindre. De même, dans tout ce document, par « un cylindre ayant un diamètre D inscrit dans un élément », on entend que le diamètre D est le plus grand diamètre tel que le cylindre est inclus dans l'élément.

## Revendications

1. Système (100) de calendrier horloger à saut instantané, le système comprenant :
- un dispositif d'accumulation et de restitution d'énergie comprenant un accumulateur d'énergie (4) et une came (33),
- un mobile des quantièmes (1),
- un mobile des mois (2),
- un premier élément d'indexation (7) du mobile des quantièmes (1),
- un deuxième élément d'indexation (8) du mobile des mois (2),
- un mobile (3) d'entraînement du mobile des quantièmes par restitution d'énergie de l'accumulateur d'énergie (4), et
- un élément (6b) d'entraînement du mobile des mois par restitution d'énergie de l'accumulateur d'énergie (4),
l'élément (6b) d'entraînement du mobile des mois étant agencé et/ou configuré pour limiter le mouvement du mobile des mois à l'issue de l'entraînement du mobile des mois.

2. Système (100) de calendrier horloger selon la revendication 1, **caractérisé en ce que** le deuxième élément d'indexation (8) du mobile des mois (2) produit un couple de maintien en position du mobile des mois (2) 2 fois inférieur ou 1.5 fois inférieur au couple de maintien en position du mobile des quantièmes (1) produit par le premier élément d'indexation (7) du mobile des quantièmes (1).

3. Système (100) de calendrier horloger selon l'une des revendications 1 et 2, **caractérisé en ce que** le premier élément d'indexation est un sautoir (7) coopérant avec une denture (1a) du mobile des quantièmes.

4. Système (100) de calendrier horloger selon l'une des revendications 1 à 3, **caractérisé en ce que** le deuxième élément d'indexation est un sautoir (8) coopérant avec une denture (2a) du mobile des mois.

5. Système (100) de calendrier horloger selon l'une des revendications 1 à 4, **caractérisé en ce que** le mobile d'entraînement (3) comprend un premier doigt (31), comme une goupille, agencé pour coopérer par contact avec une denture (1a) du mobile des quantièmes.

6. Système (100) de calendrier horloger selon l'une des revendications 1 à 5, **caractérisé en ce que** le mobile d'entraînement (3) comprend un deuxième doigt (32) agencé pour coopérer par contact avec une dent additionnelle (12b) du mobile des quantièmes.

7. Système (100) de calendrier horloger selon l'une des revendications 1 à 6, **caractérisé en ce que** le mobile d'entraînement (3) comprend la came (33).

8. Système (100) de calendrier horloger selon l'une des revendications 1 à 7, **caractérisé en ce que** le mobile des quantièmes (1) est pivoté autour d'un premier axe (A1), **en ce que** le mobile des mois (2) est pivoté autour d'un deuxième axe (A2) et **en ce que** le mobile d'entraînement (3) est pivoté autour d'un troisième axe (A3), le premier axe (A1), le deuxième axe (A2) et le troisième axe (A3) étant distincts.

9. Système (100) de calendrier horloger selon la revendication 8, **caractérisé en ce que** le premier axe (A1) est disposé au centre du système de calendrier (100) et/ou au centre d'un mouvement horloger (200) et/ou au centre d'une pièce d'horlogerie (300).

10. Système (100) de calendrier horloger selon l'une des revendications 1 à 9, **caractérisé en ce que** l'élément (6b) d'entraînement du mobile des mois comprend un troisième doigt (6b) agencé pour coopérer par contact avec une denture (2a) du mobile des mois.

11. Système (100) de calendrier horloger selon l'une des revendications 1 à 10, **caractérisé en ce que** l'élément (6b) d'entraînement du mobile des mois comprend une première surface (61b) formant butée pour le mobile des mois (2), la surface (61b) étant agencée pour limiter le mouvement du mobile des mois (2) par coopération avec une deuxième surface (21a) du mobile des mois (2).

12. Système (100) de calendrier horloger selon l'une des revendications 1 à 11, **caractérisé en ce que** le système comprend :
- un mobile des jours (5),
- un troisième élément d'indexation (9) du mobile des jours (5),
- un troisième élément (38) d'entraînement du mobile des jours par restitution d'énergie de l'accumulateur d'énergie (4).

13. Système (100) de calendrier horloger selon l'une des revendications 1 à 12, **caractérisé en ce que** le troisième élément (38) d'entraînement du mobile des jours est agencé et/ou configuré pour limiter le mouvement du mobile des jours à l'issue de l'entraînement du mobile des jours.

14. Système (100) de calendrier horloger selon l'une des revendications 1 à 13, **caractérisé en ce que** le système est un système de calendrier simple ou annuel ou semi-perpétuel ou perpétuel.

15. Mouvement horloger (200) comprenant un système selon l'une des revendications 1 à 14.

16. Pièce d'horlogerie (300), en particulier montre bracelet, comprenant un système (100) selon l'une des revendications 1 à 14 et/ou un mouvement horloger selon la revendication 15.
